# EUROPÄISCHE PATENTSCHRIFT

(11) **EP 3 106 758 B1**
(45) Veröffentlichungstag und Bekanntmachung des Hinweises auf die Patenterteilung: **10.07.2019**
(21) Anmeldenummer: 16171329.2
(22) Anmeldetag: 25.05.2016
(51) Int. Cl.: F24C 15/10

(54) **KOCHFELDVORRICHTUNG**
HOTPLATE DEVICE
PLAQUE DE CUISSON

(30) Priorität: 16.06.2015 ES 201530849
(43) Veröffentlichungstag der Anmeldung: 21.12.2016
(73) Patentinhaber: BSH Hausgeräte GmbH, 81739 München (DE)
(72) Erfinder: Abadia Durango, Jose Antonio, 50007 Zaragoza (ES); Arnal Valero, Adolfo, 50009 Zaragoza (ES); Ortiz Sainz, David, 50298 Pinseque (Zaragoza) (ES); Pina Gadea, Carmelo, 50008 Zaragoza (ES); Sanchez Garcia, Eva Maria, 50013 Zaragoza (ES)

(56) Entgegenhaltungen:
- EP-A1- 2 131 111
- EP-A2- 2 602 556
- CN-A- 101 253 370
- JP-A- 2008 267 638

## Beschreibung

Die Erfindung betrifft eine Kochfeldvorrichtung nach dem Oberbegriff des Patentanspruchs 1.

Aus dem Stand der Technik ist bereits eine Kochfeldvorrichtung mit einer Kochfeldplatte und einer in einem montierten Zustand an der Kochfeldplatte befestigten Befestigungseinheit vorgeschlagen worden. Die Befestigungseinheit weist einen einzigen durchgängigen Oberflächenbereich auf, welcher mit einer gesamten in dem montierten Zustand der Kochfeldplatte zugewandten Oberfläche der Befestigungseinheit identisch ist und welcher in dem montierten Zustand über eine gesamte Längserstreckung der Befestigungseinheit im Wesentlichen denselben Abstand zu der Kochfeldplatte aufweist. Dieser Abstand ist durch eine Dicke einer Klebeschicht definiert, welche sich in dem montierten Zustand zwischen der Kochfeldplatte und der Befestigungseinheit befindet, um die Befestigungseinheit an der Kochfeldplatte zu befestigen. Stand der Technik ist den Dokumenten EP2602556 und EP2131111 zu entnehmen.

Die Aufgabe der Erfindung besteht insbesondere darin, eine gattungsgemäße Vorrichtung mit verbesserten Eigenschaften hinsichtlich einer vorteilhaften Befestigung bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Kochfeldvorrichtung, insbesondere einer Induktionskochfeldvorrichtung, mit zumindest einer Kochfeldplatte und mit zumindest einer Befestigungseinheit, welche zu einer Befestigung an der Kochfeldplatte vorgesehen ist und welche zumindest einen ersten Oberflächenbereich aufweist, der zu einer Befestigung an der Kochfeldplatte mittels zumindest einer Klebeschicht vorgesehen ist und der in wenigstens einem montierten Zustand einen ersten Abstand von der Kochfeldplatte aufweist.

Erfindungsgemäß ist vorgesehen, dass die Befestigungseinheit zumindest einen zweiten Oberflächenbereich aufweist, der in dem montierten Zustand einen von dem ersten Abstand verschiedenen zweiten Abstand von der Kochfeldplatte aufweist. Unter einer "Kochfeldvorrichtung" soll insbesondere zumindest ein Teil, insbesondere eine
Unterbaugruppe, eines Kochfelds, insbesondere eines Induktionskochfelds, verstanden werden. Insbesondere kann die Kochfeldvorrichtung auch das gesamte Kochfeld, insbesondere das gesamte Induktionskochfeld, umfassen. Unter einer "Kochfeldplatte" soll insbesondere eine Einheit verstanden werden, die in wenigstens einem Betriebszustand zu einem Aufstellen von Gargeschirr vorgesehen ist und die insbesondere dazu vorgesehen ist, einen Teil eines Außengehäuses, insbesondere der Kochfeldvorrichtung und/oder eines die Kochfeldvorrichtung aufweisenden Kochfelds, auszubilden. Die Kochfeldplatte besteht insbesondere wenigstens zu einem Großteil aus Glas und/oder Glaskeramik. Unter "wenigstens zu einem Großteil" soll insbesondere zu einem Anteil von mindestens 70 %, insbesondere zu mindestens 80 %, vorteilhaft zu mindestens 90 % und vorzugsweise zu mindestens 95 % verstanden werden. Die Befestigungseinheit ist insbesondere zumindest zu einer stoffschlüssigen Befestigung an der Kochfeldplatte vorgesehen. Vorzugsweise sind die Oberflächenbereiche in wenigstens einem montierten Zustand an einer der Kochfeldplatte zugewandten Oberfläche der Befestigungseinheit angeordnet. Die Oberflächenbereiche weisen insbesondere jeweils eine Flächenerstreckung mit einem Wert auf, welcher kleiner ist als ein Wert einer Flächenerstreckung einer gesamten in dem montierten Zustand der Kochfeldplatte zugewandten Oberfläche der Befestigungseinheit. Die Befestigungseinheit weist insbesondere zumindest einen Vorsprung auf, welcher den zweiten Oberflächenbereich wenigstens zu einem Großteil ausbildet. Der Vorsprung ist insbesondere dazu vorgesehen, den ersten Oberflächenbereich in dem montierten Zustand, insbesondere in einer wenigstens im Wesentlichen senkrecht zu einer Haupterstreckungsebene der Kochfeldplatte ausgerichteten Richtung, beabstandet zu der Kochfeldplatte zu halten. Unter einer "Haupterstreckungsebene" eines Objekts soll insbesondere eine Ebene verstanden werden, welche parallel zu einer größten Seitenfläche eines kleinsten geometrischen Quaders ist, welcher das Objekt gerade noch vollständig umschließt, und welche insbesondere durch den Mittelpunkt des Quaders verläuft. Unter einem "Vorsprung" der Befestigungseinheit soll insbesondere ein Element verstanden werden, dessen dem ersten Oberflächenbereich abgewandte Oberfläche zu einer durch den ersten Oberflächenbereich aufgespannten Ebene einen kleinsten Abstand von mindestens 0,25 mm, insbesondere von mindestens 0,3 mm, vorteilhaft von mindestens 0,4 mm und vorzugsweise von mindestens 0,5 mm aufweist, wobei der kleinste Abstand insbesondere senkrecht zu der durch den ersten Oberflächenbereich aufgespannten Ebene und/oder zu der dem ersten Oberflächenbereich abgewandten Oberfläche des Elements gemessen ist. Unter einer "Klebeschicht" soll insbesondere eine Schicht verstanden werden, welche in wenigstens einem montierten Zustand zwischen zumindest einem ersten Objekt, insbesondere der Kochfeldplatte, und zumindest einem zweiten Objekt, insbesondere dem ersten Oberflächenbereich und/oder dem zweiten Oberflächenbereich und/oder zumindest einem dritten Oberflächenbereich, angeordnet ist und welche insbesondere dazu vorgesehen ist, das erste Objekt und das zweite Objekt insbesondere werkzeuglos unlösbar und vorzugsweise zumindest stoffschlüssig aneinander zu befestigen, insbesondere durch Adhäsionskräfte und/oder Kohäsionskräfte. Unter einer "Schicht" soll insbesondere ein Element verstanden werden, welches eine Dicke aufweist, die wenigstens im Wesentlichen senkrecht zu einer Haupterstreckungsebene des Elements ausgerichtet ist und die wesentlich kleiner als eine Breite und/oder eine Länge des Elements ist. Unter einer "Dicke" eines Objekts soll insbesondere eine kürzeste Erstreckung eines kleinsten gedachten geometrischen Quaders verstanden werden, welcher das Objekt gerade noch umschließt. Eine Länge eines Elements und/oder einer Breite des Elements sind/ist insbesondere wenigstens im Wesentlichen parallel zu einer Haupterstreckungsebene des Elements ausgerichtet. Vorzugsweise ist die Klebeschicht in wenigstens einem montierten Zustand zumindest an der Kochfeldplatte angeordnet und/oder befestigt und/oder stoffschlüssig mit der Kochfeldplatte verbunden. Die Klebeschicht weist insbesondere eine Schichtdicke mit einem Wert auf, welcher maximal 50 %, insbesondere maximal 25 %, vorteilhaft maximal 20 %, besonders vorteilhaft maximal 15 % und vorzugsweise maximal 12 % eines Werts einer Dicke der Kochfeldplatte beträgt. Insbesondere weist die Klebeschicht eine Schichtdicke mit einem Wert auf, welcher maximal 2 mm, insbesondere maximal 1 mm, vorteilhaft maximal 0,8 mm, besonders vorteilhaft maximal 0,7 mm und vorzugsweise maximal 0,6 mm beträgt. Die Schichtdicke ist insbesondere als eine Materialstärke ausgebildet, welche insbesondere wenigstens im Wesentlichen parallel zu einer Dicke der Kochfeldplatte ausgerichtet ist. Der erste Abstand und der zweite Abstand sind insbesondere in wenigstens einem montierten Zustand wenigstens im Wesentlichen und vorteilhaft vollständig senkrecht zu der Kochfeldplatte und/oder zu dem entsprechenden Oberflächenbereich ausgerichtet. Vorzugsweise beträgt eine relative Abweichung der Abstände, welche sich insbesondere aus einem Quotienten aus der positiven Differenz der Abstände und einem größeren Abstand der Abstände errechnet, mindestens 1 %, insbesondere mindestens 3 %, vorteilhaft mindestens 5 %, besonders vorteilhaft mindestens 10 %, vorzugsweise mindestens 15 % und besonders bevorzugt mindestens 20 %. Vorteilhaft weist derjenige der Abstände mit einem kleineren Betrag einen Wert auf, welcher maximal 50 %, insbesondere maximal 25 %, vorteilhaft maximal 15 %, besonders vorteilhaft maximal 10 %, vorzugsweise maximal 5 % und besonders bevorzugt maximal 3 % eines Werts desjenigen der Abstände mit einem größeren Betrag beträgt. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Durch die erfindungsgemäße Ausgestaltung kann insbesondere eine vorteilhafte Befestigung der Befestigungseinheit an der Kochfeldplatte erreicht werden. Insbesondere kann ein Einfluss von Fertigungstoleranzen auf eine Qualität und/oder auf eine Stabilität der Befestigung der Befestigungseinheit an der Kochfeldplatte reduziert werden. Insbesondere kann zumindest in dem ersten Oberflächenbereich eine ausreichende Menge an Klebematerial eingebracht werden, wodurch insbesondere eine stabile Befestigung der Befestigungseinheit an der Kochfeldplatte erzielt werden kann. Darüber hinaus kann eine geringe Wahrscheinlichkeit einer Beschädigung der Kochfeldplatte, welche beispielsweise durch einen Kontakt zumindest eines der Oberflächenbereiche mit der Kochfeldplatte hervorgerufen sein könnte, durch die Befestigungseinheit, insbesondere aufgrund einer geringeren Kontaktfläche der Befestigungseinheit mit der Kochfeldplatte, erreicht werden. Insbesondere kann eine geringe Wahrscheinlichkeit von optischen Defekten der Kochfeldplatte erreicht werden. Zudem kann zumindest eine homogene Klebeschicht bereitgestellt werden.

Ferner wird vorgeschlagen, dass der erste Abstand mindestens 0,25 mm, insbesondere mindestens 0,3 mm, vorteilhaft mindestens 0,4 mm und vorzugsweise mindestens 0,5 mm beträgt. Dadurch kann insbesondere eine sichere und/oder stabile Befestigung der Befestigungseinheit an der Kochfeldplatte erzielt werden.

Zudem wird vorgeschlagen, dass der zweite Abstand maximal 0,2 mm beträgt. Beispielsweise könnte in wenigstens einem montierten Zustand zwischen dem zweiten Oberflächenbereich und der Kochfeldplatte zumindest eine zweite Klebeschicht angeordnet sein, mittels welcher der zweite Oberflächenbereich insbesondere an der Kochfeldplatte befestigt sein könnte. Die zweite Klebeschicht könnte insbesondere eine Schichtdicke aufweisen, welche insbesondere wenigstens im Wesentlichen dem zweiten Abstand entsprechen könnte. Die Klebeschicht und die zweite Klebeschicht könnten insbesondere voneinander verschieden sein, wobei die Klebeschicht und die zweite Klebeschicht insbesondere getrennt voneinander aufgebracht und/oder angeordnet sein könnten. Alternativ könnten die Klebeschicht und die zweite Klebeschicht insbesondere einstückig ausgebildet sein und sich vorteilhaft in ihren Schichtdicken unterscheiden. Die Klebeschicht und die zweite Klebeschicht weisen vorteilhaft verschiedene Schichtdicken auf, wobei eine Schichtdicke einer der Klebeschichten insbesondere wenigstens im Wesentlichen einem Abstand zwischen dem jeweiligen Oberflächenbereich und der Kochfeldplatte entspricht. Der zweite Abstand beträgt insbesondere maximal 0,15 mm, vorteilhaft maximal 0,1 mm, besonders vorteilhaft maximal 0,05 mm, vorzugsweise maximal 0,02 mm und besonders bevorzugt maximal 0,01 mm. Insbesondere berührt die Befestigungseinheit in dem zweiten Oberflächenbereich die Kochfeldplatte wenigstens teilweise. Die Schichtdicke der zweiten Klebeschicht, welche sich in wenigstens einem montierten Zustand insbesondere wenigstens zu einem Großteil zwischen dem zweiten Oberflächenbereich und der Kochfeldplatte befindet, nimmt insbesondere einen Wert von wenigstens im Wesentlichen Null an. Dadurch können insbesondere geringe Kosten und/oder geringe Mengen an benötigtem Klebematerial ermöglicht werden.

Eine wenigstens im Wesentlichen parallel zu einer Längsrichtung der Befestigungseinheit ausgerichtete Längserstreckung des zweiten Oberflächenbereichs könnte beispielsweise mindestens einen Wert einer Längserstreckung des ersten Oberflächenbereichs in der Längsrichtung annehmen. Alternativ oder zusätzlich könnte die Längserstreckung des zweiten Oberflächenbereichs größer sein als eine Längserstreckung des ersten Oberflächenbereichs in der Längsrichtung. Vorzugsweise weist der zweite Oberflächenbereich zumindest eine Längserstreckung auf, welche wenigstens im Wesentlichen parallel zu einer, insbesondre zu der Längsrichtung der Befestigungseinheit ausgerichtet und gegenüber einer Längserstreckung des ersten Oberflächenbereichs in der Längsrichtung wenigstens wesentlich reduziert ist. Die Längserstreckung des zweiten Oberflächenbereichs beträgt insbesondre maximal 50 mm, vorteilhaft maximal 30 mm, besonders vorteilhaft maximal 20 mm, vorzugsweise maximal 15 mm und besonders bevorzugt maximal 12 mm. Insbesondere beträgt die Längserstreckung des ersten Oberflächenbereichs mindestens 100 mm, insbesondere mindestens 150 mm, vorteilhaft mindestens 175 mm, besonders voreilhaft mindestens 190 mm und vorzugsweise mindestens 200 mm. Der erste Oberflächenbereich weist insbesondere eine Flächenerstreckung mit einem Wert auf, welcher mindestens 20 %, insbesondere mindestens 30 %, vorteilhaft mindestens 40 %, besonders vorteilhaft mindestens 50 % und vorzugsweise mindestens 60 % einer gesamten in wenigstens einem montierten Zustand der Kochfeldplatte zugewandten Oberfläche der Befestigungseinheit beträgt. Unter einer "Längsrichtung" eines Objekts soll insbesondere eine Richtung verstanden werden, welche parallel zu einer längsten Seite eines kleinsten gedachten geometrischen Quaders ausgerichtet ist, der das Objekt gerade noch umschließt. Dadurch kann insbesondere ein geringer Einfluss von Fertigungstoleranzen und/oder eine geringe Wahrscheinlichkeit einer Beschädigung der Kochfeldplatte durch die Befestigungseinheit, insbesondere aufgrund einer geringeren Kontaktfläche, erzielt werden. Insbesondere kann in dem montierten Zustand ein Großteil der Befestigungseinheit beabstandet zu der Kochfeldplatte angeordnet werden.

Erfindungsgemäß ist vorgesehen, dass die Befestigungseinheit zumindest eine Ausnehmung aufweist, welche dazu vorgesehen ist, bei einer Montage ein Entweichen von Klebematerial aus einem Bereich zwischen der Befestigungseinheit und der Kochfeldplatte zu ermöglichen. Beispielsweise könnte die Ausnehmung randseitig an der Befestigungseinheit angeordnet sein. Die Befestigungseinheit könnte die Ausnehmung insbesondere von mindestens zwei und insbesondere von maximal drei Seiten begrenzen. Alternativ oder zusätzlich könnte die Befestigungseinheit die Ausnehmung in wenigstens einer Ebene insbesondere bezüglich eines geometrischen Schwerpunkts und/oder Mittelpunkts der Ausnehmung insbesondere über einen Winkelbereich von mindestens 180° und vorteilhaft von maximal 270° begrenzen. Vorteilhaft ist die Ausnehmung als eine innenliegende Ausnehmung ausgebildet. Die Befestigungseinheit begrenzt die Ausnehmung insbesondere von mindestens vier Seiten. Insbesondere begrenzt die Befestigungseinheit die Ausnehmung in wenigstens einer Ebene bezüglich eines geometrischen Schwerpunkts und/oder Mittelpunkts der Ausnehmung über einen Winkelbereich von mindestens 270°, vorteilhaft von mindestens 300°, besonders vorteilhaft von mindestens 330° und vorzugsweise von mindestens 350°. Unter einer "Ausnehmung" soll insbesondere eine Öffnung und/oder eine Aussparung verstanden werden. Dadurch kann insbesondere ein Entweichen von Klebematerial aus einem Bereich zwischen der Befestigungseinheit und der Kochfeldplatte ermöglicht und/oder eine optimierte Schichtdicke bereitgestellt werden.

Erfindungsgemäß ist die Ausnehmung wenigstens teilweise durch den zweiten Oberflächenbereich begrenzt. Unter der Wendung, dass ein Oberflächenbereich eine Ausnehmung "wenigstens teilweise" begrenzt, soll insbesondere verstanden werden, dass der Oberflächenbereich die Ausnehmung in wenigstens einer Ebene bezüglich eines geometrischen Schwerpunkts und/ oder Mittelpunkts der Ausnehmung über einen Winkelbereich von mindestens 90°, insbesondere mindestens 180°, vorteilhaft von mindestens 270°, besonders vorteilhaft von mindestens 330° und vorzugsweise von mindestens 330° begrenzt. Dadurch kann insbesondere eine gewünschte Schichtdicke in dem zweiten Oberflächenbereich eingestellt werden, wodurch insbesondere eine zuverlässige Klebung erreicht werden kann.

Weiterhin wird vorgeschlagen, dass die Befestigungseinheit mittels des zweiten Oberflächenbereichs dazu vorgesehen ist, eine wenigstens im Wesentlichen parallele Ausrichtung der Befestigungseinheit relativ zu der Kochfeldplatte zu sichern. Insbesondere ist eine in wenigstens einem montierten Zustand der Kochfeldplatte zugewandte Oberfläche der Befestigungseinheit, insbesondere der erste Oberflächenbereich und/oder der zweite Oberflächenbereich und/oder zumindest ein dritter Oberflächenbereich, in dem montierten Zustand wenigstens im Wesentlichen parallel zu der Kochfeldplatte ausgerichtet. Insbesondere schneiden sich eine durch die in dem montierten Zustand der Kochfeldplatte zugewandte Oberfläche der Befestigungseinheit aufgespannte Ebene und eine durch die Kochfeldplatte aufgespannte Ebene unter einem Winkel von maximal 15°, insbesondere von maximal 10°, vorteilhaft von maximal 5°, besonders vorteilhaft von maximal 3° und vorzugsweise von maximal 1°. Unter einer "Ausrichtung" der Befestigungseinheit relativ zu der Kochfeldplatte soll insbesondere eine Lage einer Ebene, welche durch eine in wenigstens einem montierten Zustand der Kochfeldplatte zugewandte Oberfläche, insbesondere den ersten und/oder den zweiten Oberflächenbereich, der Befestigungseinheit aufgespannt ist, relativ zu einer Haupterstreckungsebene der Kochfeldplatte verstanden werden. Dadurch kann insbesondere ein Verkippen der Befestigungseinheit relativ zu der Kochfeldplatte, insbesondere bei einer automatisierten Montage, vermieden und/oder eine optimale Positionierung der Befestigungseinheit relativ zu der Kochfeldplatte erzielt werden.

Beispielsweise könnte eine Quererstreckung der Befestigungseinheit in einer Querrichtung der Befestigungseinheit wenigstens im Wesentlichen konstant sein, wobei der erste Oberflächenbereich und der zweite Oberflächenbereich insbesondere wenigstens im Wesentlichen dieselbe Quererstreckung aufweisen könnten. Vorzugsweise weist der zweite Oberflächenbereich zumindest eine Quererstreckung auf, welche wenigstens im Wesentlichen parallel zu einer, insbesondere zu der Querrichtung der Befestigungseinheit ausgerichtet ist und welche einen Wert aufweist, der größer ist als ein Wert einer maximalen Quererstreckung des ersten Oberflächenbereichs in der Querrichtung. Die Querrichtung der Befestigungseinheit ist insbesondere wenigstens im Wesentlichen und vorteilhaft vollständig senkrecht zu der Längsrichtung der Befestigungseinheit ausgerichtet. Vorteilhaft ist die Querrichtung wenigstens im Wesentlichen und vorteilhaft vollständig parallel zu der Haupterstreckungsebene der Befestigungseinheit ausgerichtet. Die Querrichtung der Befestigungseinheit und die Längsrichtung der Befestigungseinheit spannen insbesondere eine Ebene auf, welche parallel zu der Haupterstreckungsebene der Befestigungseinheit ausgerichtet ist. Beispielsweise könnte der zweite Oberflächenbereich zumindest zwei Quererstreckungen unterschiedlicher Ausdehnung und/oder Abmessungen aufweisen, wobei eine erste Querstreckung des zweiten Oberflächenbereichs einen größeren Wert als die maximale Quererstreckung des ersten Oberflächenbereichs und zumindest eine weitere Querstreckung des zweiten Oberflächenbereichs einen Wert aufweisen könnte, welcher insbesondere kleiner als die erste Quererstreckung ist. Vorteilhaft weist der zweite Oberflächenbereich eine wenigstens im Wesentlichen konstante Quererstreckung auf, welche sich insbesondere von einer Quererstreckung des ersten Oberflächenbereichs unterscheidet. Der erste Oberflächenbereich weist vorteilhaft eine wenigstens im Wesentlichen konstante Quererstreckung auf. Dadurch kann insbesondere ein Verkippen der Befestigungseinheit bei einer Montage an der Kochfeldplatte sicher verhindert werden.

Zudem wird vorgeschlagen, dass die Befestigungseinheit zumindest einen dritten Oberflächenbereich aufweist, der in dem montierten Zustand einen vom ersten Abstand verschiedenen dritten Abstand von der Kochfeldplatte aufweist und der insbesondere in der Längsrichtung der Befestigungseinheit beabstandet zu dem zweiten Oberflächenbereich angeordnet ist. Insbesondere ist der dritte Oberflächenbereich wenigstens zu einem Großteil identisch zu dem zweiten Oberflächenbereich ausgebildet.

Der zweite Oberflächenbereich und der dritte Oberflächenbereich sind insbesondere um eine Strecke von mindestens 100 mm, insbesondere mindestens 150 mm, vorteilhaft mindestens 175 mm, besonders voreilhaft mindestens 200 mm und vorzugsweise mindestens 225 mm zueinander beabstandet angeordnet. Insbesondere weisen der zweite Oberflächenbereich und der dritte Oberflächenbereich insbesondere gemeinsam insbesondere eine Flächenerstreckung von maximal 15 %, insbesondere von maximal 12 %, vorteilhaft von maximal 10 % besonders vorteilhaft von maximal 8 % und vorzugsweise von maximal 6 % eines Werts einer gesamten in wenigstens einem montierten Zustand der Kochfeldplatte zugewandten Oberfläche der Befestigungseinheit auf. Die Befestigungseinheit ist in dem montierten Zustand zu einem Anteil von mindestens 70 %, insbesondere von mindestens 80 %, vorteilhaft von mindestens 85 % besonders vorteilhaft von mindestens 90 % und vorzugsweise von mindestens 95 % eines Werts einer gesamten in wenigstens einem montierten Zustand der Kochfeldplatte zugewandten Oberfläche der Befestigungseinheit zu der Kochfeldplatte beabstandet angeordnet. Dadurch kann insbesondere eine hohe Stabilität bei einer Positionierung der Befestigungseinheit erreicht werden.

Weiterhin wird vorgeschlagen, dass der erste Oberflächenbereich wenigstens zu einem Großteil zwischen dem zweiten Oberflächenbereich und dem dritten Oberflächenbereich angeordnet ist. Dadurch kann insbesondere eine hohe Stabilität ermöglicht werden.

Erfindungsgemäß ist die Befestigungseinheit einstückig ausgebildet. Die Befestigungseinheit ist vorteilhaft als ein Stanzteil ausgebildet. Die Befestigungseinheit besteht insbesondere aus zumindest einem Metall, wie beispielsweise Stahl und vorteilhaft galvanisierter Stahl. Unter "einstückig" soll insbesondere zumindest stoffschlüssig verbunden verstanden werden, beispielsweise durch einen Schweißprozess, einen Klebeprozess, einen Anspritzprozess und/ oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Dadurch kann insbesondere eine schnelle Herstellung der Befestigungseinheit und/ oder eine hohe Stabilität erzielt werden.

Die Kochfeldvorrichtung soll hierbei nicht auf die oben beschriebene Anwendung und Ausführungsform beschränkt sein. Insbesondere kann die Kochfeldvorrichtung zu einer
Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt.

Es zeigen:
- Fig. 1: ein Kochfeld mit einer Kochfeldvorrichtung in einer schematischen Draufsicht,
- Fig. 2: eine Befestigungseinheit der Kochfeldvorrichtung in einer perspektivischen Darstellung,
- Fig. 3: einen Ausschnitt der Befestigungseinheit und einer Kochfeldplatte der Kochfeldvorrichtung in einer schematischen Darstellung,
- Fig. 4: den Ausschnitt der Befestigungseinheit in einer schematischen Darstellung,
- Fig. 5: einen zweiten Oberflächenbereich der Befestigungseinheit, einen Ausschnitt eines ersten Oberflächenbereichs der Befestigungseinheit und einen Ausschnitt eines vierten Oberflächenbereichs der Befestigungseinheit in einer perspektivischen Darstellung,
- Fig. 6: einen Ausschnitt der Kochfeldplatte und der Befestigungseinheit in einer schematischen Darstellung und
- Fig. 7: einen Ausschnitt der Kochfeldplatte und die Befestigungseinheit in einer schematischen Seitenansicht.

Fig. 1 zeigt ein Kochfeld 38, das als ein Induktionskochfeld ausgebildet ist, mit einer Kochfeldvorrichtung 10, die als eine Induktionskochfeldvorrichtung ausgebildet ist. Die Kochfeldvorrichtung 10 umfasst eine Kochfeldplatte 12. In einem montierten Zustand bildet die Kochfeldplatte 12 einen Teil eines Außengehäuses aus, und zwar insbesondere eines Außengehäuses des Kochfelds 38. Die Kochfeldplatte 12 ist zu einem Aufstellen von Gargeschirr vorgesehen. Die Kochfeldvorrichtung 10 umfasst mehrere Heizelemente (nicht dargestellt), die jeweils dazu vorgesehen sind, auf der Kochfeldplatte 12 oberhalb der Heizelemente aufgestelltes Gargeschirr zu erhitzen. Die Heizelemente sind als Induktionsheizelemente ausgebildet.

Die Kochfeldvorrichtung 10 umfasst eine Bedieneinheit 40 zu einer Eingabe und/oder Auswahl von Betriebsparametern, beispielsweise einer Heizleistung und/oder einer Heizleistungsdichte und/oder einer Heizzone. Die Bedieneinheit 40 ist zu einer Ausgabe eines Werts eines Betriebsparameters an einen Bediener vorgesehen. Die Kochfeldvorrichtung 10 umfasst eine Steuereinheit 42. Die Steuereinheit 42 ist dazu vorgesehen, in Abhängigkeit von mittels der Bedieneinheit 40 eingegebener Betriebsparameter Aktionen auszuführen und/oder Einstellungen zu verändern. Die Steuereinheit 42 regelt in einem Heizbetriebszustand eine Energiezufuhr zu den Heizelementen.

Die Kochfeldvorrichtung 10 umfasst mehrere Befestigungseinheiten 14 (vgl. Fig. 2 bis 7). Im vorliegenden Ausführungsbeispiel umfasst die Kochfeldvorrichtung 10 vier Befestigungseinheiten 14. Von den Befestigungseinheiten 14 ist lediglich eine in den Figuren dargestellt. Jede Befestigungseinheit 14 ist einer Seite der Kochfeldplatte 12 zugeordnet. Jeweils eine Befestigungseinheit 14 ist im Wesentlichen parallel zu einer seitlichen Begrenzungskante der Kochfeldplatte 12 ausgerichtet. Im Folgenden wird lediglich die dargestellte Befestigungseinheit 14 beschrieben.

Die Befestigungseinheit 14 ist für die Kochfeldvorrichtung 10 vorgesehen. Die Befestigungseinheit 14 ist zu einer Befestigung an der Kochfeldplatte 12 vorgesehen. In dem montierten Zustand ist die Befestigungseinheit 14 stoffschlüssig an der Kochfeldplatte 12 befestigt. Die Befestigungseinheit 14 ist in einer Einbaulage an einer Unterseite der Kochfeldplatte 12 befestigt. Die Unterseite der Kochfeldplatte 12 ist in der Einbaulage einem Bediener abgewandt. Die Befestigungseinheit 14 ist einstückig ausgebildet.

Die Befestigungseinheit 14 weist einen ersten Oberflächenbereich 16 auf. Der erste Oberflächenbereich 16 ist zu einer Befestigung an der Kochfeldplatte 12 mittels einer Klebeschicht 18 vorgesehen (vgl. Fig. 3 und 4). In dem montierten Zustand weist der erste Oberflächenbereich 16 einen ersten Abstand 44 von der Kochfeldplatte 12 auf.

In dem montieren Zustand ist zwischen dem ersten Oberflächenbereich 16 und der Kochfeldplatte 12 die Klebeschicht 18 angeordnet. Ein durch den ersten Oberflächenbereich 16 und die Kochfeldplatte 12 definierter Raum ist im Wesentlichen mit der Klebeschicht 18 gefüllt. Die Klebeschicht 18 weist eine Dicke mit einem Wert auf, welcher im Wesentlichen einem Wert des ersten Abstands 44 entspricht. Im vorliegenden Ausführungsbeispiel beträgt der erste Abstand 44 im Wesentlichen 0,5 mm. Der erste Oberflächenbereich 16 ist in dem montierten Zustand zu der Kochfeldplatte 12 beabstandet angeordnet.

Die Befestigungseinheit 14 weist einen zweiten Oberflächenbereich 20 auf (vgl. Fig. 2 bis 5 und 7). Der zweite Oberflächenbereich 20 weist in dem montierten Zustand einen vom ersten Abstand 44 verschiedenen zweiten Abstand von der Kochfeldplatte 12 auf. Der zweite Abstand ist kleiner als der erste Abstand. Im vorliegenden Ausführungsbeispiel beträgt der zweite Abstand 44 im Wesentlichen Null. In dem montierten Zustand liegt die Befestigungseinheit 14 mittels des zweiten Oberflächenbereichs 20 an der Kochfeldplatte 12 an.

Der zweite Oberflächenbereich 20 weist eine Längserstreckung 22 auf, welche im Wesentlichen parallel zu einer Längsrichtung 24 der Befestigungseinheit 14 ausgerichtet ist. Die Längserstreckung 22 des zweiten Oberflächenbereichs 20 ist gegenüber einer Längserstreckung 26 des ersten Oberflächenbereichs 16 in der Längsrichtung 24 wesentlich reduziert. Im vorliegenden Ausführungsbeispiel beträgt die Längserstreckung 22 des zweiten Oberflächenbereichs 20 im Wesentlichen 11 mm. Die Längserstreckung 26 des ersten Oberflächenbereichs 16 beträgt im Wesentlichen 260 mm.

Der zweite Oberflächenbereich 20 ist wesentlich kleiner ausgebildet als der erste Oberflächenbereich 16. Eine Flächenerstreckung des zweiten Oberflächenbereichs 20 weist einen wesentlich kleineren Wert auf als eine Flächenerstreckung des ersten Oberflächenbereichs 16.

Der zweite Oberflächenbereich 20 weist eine Quererstreckung 30 auf, welche im Wesentlichen parallel zu einer Querrichtung 32 der Befestigungseinheit 14 ausgerichtet ist. Die Quererstreckung 30 des zweiten Oberflächenbereichs 20 weist einen Wert auf, der größer ist als ein Wert einer maximalen Quererstreckung 34 des ersten Oberflächenbereichs 16 in der Querrichtung 32. Im vorliegenden Ausführungsbeispiel beträgt die Quererstreckung 30 des zweiten Oberflächenbereichs 20 im Wesentlichen 9,4 mm. Die maximale Quererstreckung 34 des ersten Oberflächenbereichs 16 beträgt im Wesentlichen 7,7 mm.

Mittels des zweiten Oberflächenbereichs 20 sichert die Befestigungseinheit 14 eine im Wesentlichen parallele Ausrichtung der Befestigungseinheit 14 relativ zu der Kochfeldplatte 12. Der zweite Oberflächenbereich 20 verhindert mittels der gegenüber der Quererstreckung 34 des ersten Oberflächenbereichs 16 vergrößerten Quererstreckung 30 des zweiten Oberflächenbereichs 20 ein Verkippen der Befestigungseinheit 14 relativ zu der Kochfeldplatte 12.

Die Befestigungseinheit 14 weist einen dritten Oberflächenbereich 36 auf (vgl. Fig. 2). Der dritte Oberflächenbereich 36 weist in dem montierten Zustand einen vom ersten Abstand 44 verschiedenen dritten Abstand von der Kochfeldplatte 12 auf. Der dritte Abstand ist kleiner als der erste Abstand 44. Im vorliegenden Ausführungsbeispiel beträgt der dritte Abstand im Wesentlichen Null. Der dritte Oberflächenbereich 36 ist im Wesentlichen identisch zu dem zweiten Oberflächenbereich 20 ausgebildet.

Der dritte Oberflächenbereich 36 ist beabstandet zu dem zweiten Oberflächenbereich 20 angeordnet. Ein Abstand zwischen dem dritten Oberflächenbereich 36 und dem zweiten Oberflächenbereich 20 entspricht im Wesentlichen der Längserstreckung 26 des ersten Oberflächenbereichs 16. Der erste Oberflächenbereich 16 ist zu einem Großteil zwischen dem zweiten Oberflächenbereich 20 und dem dritten Oberflächenbereich 36 angeordnet.

Die Befestigungseinheit 14 weist zwei Ausnehmungen 28 auf (vgl. Fig. 2 und 5). Von mehrfach vorhandenen Objekten ist in den Figuren jeweils lediglich eines mit einem Bezugszeichen versehen. Eine der Ausnehmungen 28 ist dem zweiten Oberflächenbereich 20 zugeordnet. Eine der Ausnehmungen 28 ist dem dritten Oberflächenbereich 36 zugeordnet. Von den Ausnehmungen 28 wird im Folgenden lediglich diejenige beschrieben, welche dem zweiten Oberflächenbereich 20 zugeordnet ist.

Die Ausnehmung 28 ermöglicht bei einer Montage ein Entweichen von Klebematerial aus einem Bereich zwischen der Befestigungseinheit 14 und der Kochfeldplatte 12. Bei Betrachtung in einer Draufsicht weist die Ausnehmung 28 eine im Wesentlichen runde Gestalt auf. Die Ausnehmung 28 ist teilweise durch den zweiten Oberflächenbereich 20 begrenzt. Die Ausnehmung 28 ist im Wesentlichen mittig in dem zweiten Oberflächenbereich 20 angeordnet.

Die Befestigungseinheit 14 weist einen vierten Oberflächenbereich 46 auf (vgl. Fig. 2). Der vierte Oberflächenbereich 46 weist in dem montierten Zustand einen vierten Abstand von der Kochfeldplatte 12 auf, welcher im Wesentlichen identisch zu dem ersten Abstand 44 ist. Der vierte Oberflächenbereich 46 ist auf einer dem ersten Oberflächenbereich 16 abgewandten Seite des zweiten Oberflächenbereichs 20 angeordnet.

Die Befestigungseinheit 14 weist einen fünften Oberflächenbereich 48 auf (vgl. Fig. 2). Der fünfte Oberflächenbereich 48 weist in dem montierten Zustand einen fünften Abstand von der Kochfeldplatte 12 auf, welcher im Wesentlichen identisch zu dem ersten Abstand 44 ist. Der fünfte Oberflächenbereich 48 ist auf einer dem ersten Oberflächenbereich 16 abgewandten Seite des dritten Oberflächenbereichs 36 angeordnet.

Die Befestigungseinheit 14 weist mehrere weitere Ausnehmungen 50 auf (vgl. Fig. 2). Im vorliegenden Ausführungsbeispiel weist die Befestigungseinheit 14 sechs weitere Ausnehmungen 50 auf. Eine der weiteren Ausnehmungen 50 ist teilweise durch den vierten Oberflächenbereich 46 begrenzt. Eine der weiteren Ausnehmungen 50 ist teilweise durch den fünften Oberflächenbereich 48 begrenzt.

Vier der weiteren Ausnehmungen 50 sind teilweise durch den ersten Oberflächenbereich 16 begrenzt. Die teilweise durch den ersten Oberflächenbereich 16 begrenzten weiteren Ausnehmungen 50 sind im Wesentlichen gleichmäßig über die Längserstreckung 26 des ersten Oberflächenbereichs 16 verteilt angeordnet.

### Bezugszeichen

- 10: Kochfeldvorrichtung
- 12: Kochfeldplatte
- 14: Befestigungseinheit
- 16: Erster Oberflächenbereich
- 18: Klebeschicht
- 20: Zweiter Oberflächenbereich
- 22: Längserstreckung
- 24: Längsrichtung
- 26: Längserstreckung
- 28: Ausnehmung
- 30: Quererstreckung
- 32: Querrichtung
- 34: Quererstreckung
- 36: Dritter Oberflächenbereich
- 38: Kochfeld
- 40: Bedieneinheit
- 42: Steuereinheit
- 44: Erster Abstand
- 46: Vierter Oberflächenbereich
- 48: Fünfter Oberflächenbereich
- 50: Weitere Ausnehmung

## Patentansprüche

1. Kochfeldvorrichtung mit zumindest einer Kochfeldplatte (12) und mit zumindest einer Befestigungseinheit (14), welche zu einer Befestigung an der Kochfeldplatte (12) vorgesehen ist und welche zumindest einen ersten Oberflächenbereich (16) aufweist, der zu einer Befestigung an der Kochfeldplatte (12) mittels zumindest einer Klebeschicht (18) vorgesehen ist und der in wenigstens einem montierten Zustand einen ersten Abstand (44) von der Kochfeldplatte (12) aufweist, wobei die Befestigungseinheit (14) einstückig ausgebildet ist und zumindest einer zweiten Oberflächenbereich (20) aufweist, der in dem montierten Zustand einen von dem ersten Abstand (44) verschiedenen zweiten Abstand von der Kochfeldplatte (12) aufweist, wobei der zweite Abstand kleiner ist als der erste Abstand (44), und wobei die Befestigungseinheit (14) zumindest eine Ausnehmung (28) aufweist, welche dazu vorgesehen ist, bei einer Montage ein Entweichen von Klebematerial aus einem Bereich zwischen der Befestigungseinheit (14) und der Kochfeldplatte (12) zu ermöglichen, **dadurch gekennzeichnet, dass** die Ausnehmung (28) wenigstens teilweise durch den zweiten Oberflächenbereich (20) begrenzt ist.

2. Kochfeldvorrichtung nach Anspruch 1, **dadurch gekennzeichnet, dass** der erste Abstand (44) mindestens 0,25 mm beträgt.

3. Kochfeldvorrichtung nach einem der vorhergehenden Ansprüche, **dadurch gekennzeichnet, dass** der zweite Abstand maximal 0,2 mm beträgt.

4. Kochfeldvorrichtung nach einem der vorhergehenden Ansprüche, **dadurch gekennzeichnet, dass** der zweite Oberflächenbereich (20) zumindest eine Längserstreckung (22) aufweist, welche wenigstens im Wesentlichen parallel zu einer Längsrichtung (24) der Befestigungseinheit (14) ausgerichtet und gegenüber einer Längserstreckung (26) des ersten Oberflächenbereichs (16) in der Längsrichtung (24) wenigstens wesentlich reduziert ist.

5. Kochfeldvorrichtung nach einem der vorhergehenden Ansprüche, **dadurch gekennzeichnet, dass** der zweite Oberflächenbereich (20) zumindest eine Quererstreckung (30) aufweist, welche wenigstens im Wesentlichen parallel zu einer Querrichtung (32) der Befestigungseinheit (14) ausgerichtet ist und welche einen Wert aufweist, der größer ist als ein Wert einer maximalen Quererstreckung (34) des ersten Oberflächenbereichs (16) in der Querrichtung (32).

6. Kochfeldvorrichtung nach einem der vorhergehenden Ansprüche, **dadurch gekennzeichnet, dass** die Befestigungseinheit (14) zumindest einen dritten Oberflächenbereich (36) aufweist, der in dem montierten Zustand einen vom ersten Abstand (44) verschiedenen dritten Abstand von der Kochfeldplatte (12) aufweist und der in einer Längsrichtung (24) der Befestigungseinheit (14) beabstandet zu dem zweiten Oberflächenbereich (20) angeordnet ist, wobei der dritte Abstand kleiner ist als der erste Abstand (44).

7. Kochfeldvorrichtung nach Anspruch 6, **dadurch gekennzeichnet, dass** der erste Oberflächenbereich (16) wenigstens zu einem Großteil zwischen dem zweiten Oberflächenbereich (20) und dem dritten Oberflächenbereich (36) angeordnet ist.

8. Kochfeld mit zumindest einer Kochfeldvorrichtung (10) nach einem der vorhergehenden Ansprüche.

## Claims

1. Hob device having at least one hotplate (12) and at least one fastening unit (14), which is provided for fastening to the hotplate (12) and which has at least one first surface region (16) which is provided for fastening to the hotplate (12) by means of at least one adhesive layer (18) and which, in at least one assembled state, has a first spacing (44) from the hotplate (12), wherein the fastening unit (14) is embodied in one piece and has at least one second surface region (20), which, in the assembled state, has a second spacing from the hotplate (12) which differs from the first spacing (44), wherein the second spacing is smaller than the first spacing (44) and wherein the fastening unit (14) has at least one recess (28) which, upon assembly, is provided to enable a leakage of adhesive material from a region between the fastening unit (14) and the hotplate (12), **characterised in that** the recess (28) is delimited at least partially by the second surface region (20).

2. Hob device according to claim 1, **characterised in that** the first spacing (44) amounts to at least 0.25 mm.

3. Hob device according to one of the preceding claims, **characterised in that** the second spacing amounts at most to 0.2 mm.

4. Hob device according to one of the preceding claims, **characterised in that** the second surface zone (20) has at least one longitudinal extent (22) which is aligned at least substantially parallel to a longitudinal direction (24) of the fastening unit (14) and is at least significantly reduced compared with a longitudinal extent (26) of the first surface region (16) in the longitudinal direction (24).

5. Hob device according to one of the preceding claims, **characterised in that** the second surface region (20) has at least one transverse extent (30) which is aligned at least substantially parallel to a transverse direction (32) of the fastening unit (14) and which has a value which is greater than a value of a maximum transverse extent (34) of the first surface region (16) in the traverse direction (32).

6. Hob device according to one of the preceding claims, **characterised in that** the fastening unit (14) has at least one third surface region (36), which, in the assembled state, has a third spacing from the hotplate (12) which differs from the first spacing (44) and which, in the longitudinal direction (24) of the fastening unit (14) is arranged spaced apart from the second surface region (20), wherein the third spacing is smaller than the first spacing (44).

7. Hob device according to claim 6, **characterised in that** the first surface region (16) is arranged at least in large part between the second surface region (20) and the third surface region (36).

8. Hob with at least one hob device (10) according to one of the preceding claims.

## Revendications

1. Dispositif de table de cuisson comprenant au moins une plaque de cuisson (12) et au moins une unité de fixation (14) qui est ménagée pour une fixation sur la plaque de cuisson (12) et qui présente au moins une première zone de surface (16) laquelle est ménagée pour une fixation sur la plaque de cuisson (12) au moyen d'au moins une couche adhésive (18) et laquelle, dans au moins un état monté, présente un premier écart (44) par rapport à la plaque de cuisson (12), l'unité de fixation (14) étant réalisée d'une seule pièce et présentant au moins une deuxième zone de surface (20) qui, à l'état monté, présente un deuxième écart différent du premier écart (44), par rapport à la plaque de cuisson (12), le deuxième écart étant plus petit que le premier écart (44), et l'unité de fixation (14) présentant au moins un évidement (28) qui est ménagé, lors d'un montage, pour permettre une fuite de matière adhésive hors d'une zone située entre l'unité de fixation (14) et la plaque de cuisson (12), **caractérisé en ce que** l'évidement (28) est limité au moins en partie par la deuxième zone de surface (20).

2. Dispositif de table de cuisson selon la revendication 1, **caractérisé en ce que** le premier écart (44) est au moins de 0,25 mm.

3. Dispositif de table de cuisson selon l'une quelconque des revendications précédentes, **caractérisé en ce que** le deuxième écart est au maximum de 0,2 mm.

4. Dispositif de table de cuisson selon l'une quelconque des revendications précédentes, **caractérisé en ce que** la deuxième zone de surface (20) présente au moins une étendue longitudinale (22) qui est orientée au moins essentiellement parallèlement à une direction longitudinale (24) de l'unité de fixation (14) et est au moins essentiellement réduite dans la direction longitudinale (24) par rapport à une étendue longitudinale (26) de la première zone de surface (16).

5. Dispositif de table de cuisson selon l'une quelconque des revendications précédentes, **caractérisé en ce que** la deuxième zone de surface (20) présente au moins une étendue transversale (30) qui est orientée au moins essentiellement parallèlement à une direction transversale (32) de l'unité de fixation (14) et présente une valeur qui est supérieure à une valeur d'une étendue transversale maximale (34) de la première zone de surface (16) dans la direction transversale (32).

6. Dispositif de table de cuisson selon l'une quelconque des revendications précédentes, **caractérisé en ce que** l'unité de fixation (14) présente au moins une troisième zone de surface (36) qui, à l'état monté, présente un troisième écart par rapport à la plaque de cuisson (12), différent du premier écart (44), et qui, dans une direction longitudinale (24) de l'unité de fixation (14), est disposé de manière distancée de la deuxième zone de surface (20), le troisième écart étant plus petit que le premier écart (44).

7. Dispositif de table de cuisson selon la revendication 6, **caractérisé en ce que** la première zone de surface (16) est disposée au moins en grande partie entre la deuxième zone de surface (20) et la troisième zone de surface (36).

8. Table de cuisson comprenant au moins un dispositif de table de cuisson (10) selon l'une quelconque des revendications précédentes.
